# EUROPÄISCHE PATENTSCHRIFT

(11) **EP 0 798 511 B1**
(45) Veröffentlichungstag und Bekanntmachung des Hinweises auf die Patenterteilung: **30.05.2001**
(21) Anmeldenummer: 97104267.6
(22) Anmeldetag: 13.03.1997
(51) Int. Cl.: F23B 5/04, F23B 7/00

(54) **Heizkessel und Verfahren zu seinem Betreiben**
Heating boiler and its method of operation
Chaudière ainsi que son procédé de fonctionnement

(30) Priorität: 27.03.1996 DE 19612045
(43) Veröffentlichungstag der Anmeldung: 01.10.1997
(73) Patentinhaber: HOVAL INTERLIZ AG, FL-9490 Vaduz-Neugut (LI)
(72) Erfinder: Heeb, Adolf, 9490 Vaduz (LI); Kunkel, Wolfgang, 9495 Triesen (LI)
(74) Vertreter: Hosbach, Hans Ulrich, Dipl.-Ing.

(56) Entgegenhaltungen:
- EP-A- 0 563 499
- AT-B- 400 180
- DE-A- 4 007 849
- DE-A- 4 012 363

## Beschreibung

Die Erfindung betrifft ein Verfahren nach dem Oberbegriff des Patentanspruchs 1. Ferner betrifft die Erfindung einen Heizkessel nach dem Oberbegriff des Patentanspruchs 3.

Ein derartiges Verfahren und eine derartige Vorrichtung sind aus der EP-A- 0 563 499 bekannt. Das Saugzuggebläse sorgt dafür, daß die Primärluft in die Füllkammer gelangt, in der die Pyrolysierung stattfindet. Zur Erzielung einer möglichst schadstoffarmen Nachverbrennung werden die bei der Pyrolyse entstehenden Rauchgase zusammen mit der Sekundärluft in die dort halbzylindrische Brennkammer eingesaugt, und zwar unter Bildung der zwei geläufigen Längswirbel.

Es wurde gefunden, daß die Nachverbrennung unter dem Gesichtspunkt der Schadstoffemmissionen verbesserungsfähig ist, und der Erfindung liegt die Aufgabe zugrunde, diese Verbesserung zu erzielen.

Zur Lösung dieser Aufgabe weist das eingangs genannte Verfahren erfindungsgemäß die Merkmale des kennzeichnenden Teils des Patentanspruchs 1 auf.

Das Einsaugen der Sekundärluft in die Rauchgase vor deren Eintritt in die Brennkammer bewirkt - wie auch im Falle des bekannten Verfahrens - bereits eine sehr innige Durchmischung, bevor die eigentliche Nachverbrennung beginnt. In der Brennkammer kommt es dann unter der Wirkung der axialen Innenrippe zu einer sehr intensiven Verwirbelung, da die beiden gegenläufigen Längswirbel ineinandergreifen und ineinander übergehen. Die Nachverbrennung erfolgt entsprechend gleichmäßig, und zwar über der gesamten Länge der Brennkammer, mit der Folge, daß die Schadstoffemmissionen minimiert werden.

Dabei kann es besonders vorteilhaft sein, die Rauchgase nach ihrer Verwirbelung in zwei im wesentlichen axialen und parallelen Längsströmen durch zwei im wesentlichen zylindrische, stromab des Rauchgaseintritts angeordnete Bereiche hindurch aus der Brennkammer herauszusaugen.

Die eingangs genannte Vorrichtung weist zur Lösung der gestellten Aufgabe erfindungsgemäß die Merkmale des kennzeichnenden Teils des Patentanspruchs 3 auf.

Die Rauchgasführung bildet sozusagen einen engsten Querschnitt des Systems, in dem eine entsprechend hohe Geschwindigkeit herrscht. Dies führt - wie auch im Falle der bekannten Vorrichtung - zu einer sehr guten Einmischung der Sekundärluft in die Pyrolyse-Rauchgase. Das Gemisch tritt sodann radial in die Brennkammer ein und trifft an der gegenüberliegenden Brennkammerwand auf die axiale Innenrippe. Hier teilt sich die Gemischströmung und bildet die beiden gegenläufigen Längswirbel, die sich bei ihrer axialen Wanderung durch die gesamte Brennkammer gegenseitig durchdringen und dadurch eine äußerst gleichmäßige und schadstoffarme Verbrennung bewirken.

Die Entstehung der gegenläufigen Längswirbel läßt sich dadurch fördern, daß die axiale Innenrippe einen scharfkantigen Rücken aufweist und gerundet in die Brennkammerwand übergeht.

Ferner ist es vorteilhaft, daß die Rauchgasführung als Axialschlitz in der Brennkammer mündet. Dadurch wird an diesem Ende der Brennkammer, das in Axialrichtung geschlossen ist, bereits eine gewisse axiale Länge der Brennkammer mit dem aus den Rauchgasen und der Sekundärluft bestehenden Gemisch beaufschlagt, und zwar mit einem relativ dünnen, breitbandigen Gasstrom, der sich in entsprechend breitbandige, noch dünnnere Längswirbelströme spaltet. Auch dies trägt dazu bei, die Verbrennung gleichmäßig zu gestalten.

Dabei besteht ein weiteres bevorzugtes Merkmal darin, daß die Sekundärluftführung mindestens zu einer Seite des Axialschlitzes im wesentlichen parallel zu diesem verläuft und durch mindestens eine Schlitzdüse mit ihm verbunden ist. Die auf diese Weise vorgewärmte Sekundärluft wird durch die Schlitzdüse mit relativ hoher Geschwindigkeit in die Rauchgasführung eingesaugt, und zwar an einer Stelle, an der in dieser ebenfalls eine relativ hohe Strömungsgeschwindigkeit herrscht. Bereits vor Eintritt in die Brennkammer kommt es also zu einer sehr guten Durchmischung, die noch dadurch gefördert werden kann, daß die Schlitzdüse in Strömungsrichtung der Rauchgase geneigt ist.

Vorteilhafterweise sind die Ränder des Axialschlitzes gerundet nach innen eingezogen, so daß die gegenläufigen Wirbel im oberen Bereich gegen das Zentrum der Brennkammer hin nach unten gedrückt werden und somit im Bereich des Brennkammerzentrums aufeinandertreffen. Auch dies fördert die Durchmischung.

In Weiterbildung der Erfindung wird vorgeschlagen, daß der Querschnitt der Brennkammer mindestens im Bereich der Rauchgasführung im wesentlichen kreisförmig oder elliptisch ausgebildet ist. Besonders mit kreisförmigen Querschnitten wurden hervorragende Ergebnisse erzielt. Aber auch die elliptische Form führt zu einer sehr guten Durchmischung.

Die axiale Innenrippe erstreckt sich vorteilhafterweise im wesentlichen über die gesamte Länge der Brennkammer, so daß die gegenläufige Wirbelbildung bis zum Ende der Brennkammer anhält.

Alternativ dazu besteht die ebenfalls vorteilhafte Möglichkeit, daß sich an den im wesentlichen elliptischen, der Rauchgasführung zugeordneten Bereich der Brennkammer stromab zwei im wesentlichen zylindrische Bereiche anschließen, die beidseitig der von der axialen Innenrippe definierten Ebene parallel zueinander bis zum Ende der Brennkammer verlaufen. Die Gasströmung wird also innerhalb der Brennkammer nach ihrer Durchmischung in zwei parallele Brennzonen aufgeteilt, in denen sich die Verwirbelung fortsetzt.

Vorzugsweise ist die Brennkammer unterhalb des Füllraumes angeordnet, wobei die Rauchgasführung im wesentlichen vertikal verläuft. Auf diese Weise ergibt sich eine besonders günstige Bauform und eine gleichmäßige Gasströmung im Fußraum des Füllraums, insbesondere wenn die Rauchgasführung vom Zentrum des Füllraumbodens ausgeht.

Die Erfindung wird im folgenden anhand bevorzugter Ausführungsbeispiele im Zusammenhang mit der beiliegenden Zeichnung näher erläutert. Die Zeichnung zeigt in:
- Fig. 1: einen Vertikalschnitt durch einen Heizkessel;
- Fig. 2: einen Teilschnitt entlang der Linie II-II in Fig. 1;
- Fig. 3: eine abgewandelte Ausführungsform in einer Darstellung nach Fig. 2;
- Fig. 4: eine weitere abgewandelte Ausführungsform in einer Darstellung nach Fig. 2.

Der Heizkessel nach den Fig. 1 und 2 weist einen Füllraum 1 auf, in welchem fester Brennstoff 2 pyrolysiert wird. Hierzu mündet im Füllraum 1 eine Primärluftführung 3, die hier nur schematisch angedeutet ist. Unterhalb des Füllraum befindet sich eine langgestreckte Brennkammer 4 mit horizontaler Achse. Die Brennkammer 4 ist mit dem Füllraum 1 über eine Rauchgasführung 5 verbunden. Die Mündung der Rauchgasführung 5 liegt am rechten Ende der Brennkammer 4, an welchem diese geschlossen ist. Die Rauchgase verlassen die Brennkammer 4 an deren linkem offenem Ende. Die Brennkammer 4 wird außerdem mit Sekundärluft versorgt, und zwar über eine Sekundärluftführung 6, die in Fig. 1 nur schematisch dargestellt ist, sich aber deutlicher aus Fig. 2 ergibt.

Ein Saugzuggebläse 7 erzeugt einen Unterdruck in demjenigen Raum, in dem die Brennkammer 4 mündet. Dies führt dazu, daß Rauchgase aus dem Füllraum 1 durch die Rauchgasführung 5 hindurch in die Brennkammer 4 eingesaugt werden. Gleichzeitig wird Primärluft durch die Primärluftführung 3 hindurch in den Füllraum 1 eingesaugt. Ferner wird Sekundärluft durch die Sekundärluftführung 6 angesaugt.

Fig. 2 zeigt, daß die Sekundärluftführung 6 aus zwei Kanälen besteht, die beidseitig der Rauchgasführung 5 parallel zu dieser verlaufen, wobei die Rauchgasführung 5 in diesem Bereich als Axialschlitz ausgebildet ist. Die Verbindung der Sekundärluftführung 6 mit der Rauchgasführung 5 besteht aus Schlitzdüsen 8, die in Strömungsrichtung des Rauchgases geneigt sind. Vor Eintritt in die Brennkammer 4 kommt es also zu einer innigen Durchmischung der Rauchgase mit der Sekundärluft.

Die Rauchgasführung 5 mündet radial in der Brennkammer 4. Ihr gegenüber weist die Brennkammer eine axiale Innenrippe 9 auf, die einen scharfkantigen Rücken besitzt und gerundet in die Brennkammerwand übergeht. Der Innenraum der Brennkammer ist im übrigen kreisförmig ausgebildet.

Wenn das mit der Sekundärluft gemischte Rauchgas am Ort der axialen Innenrippe auf die Brennkammerwand auftritt, teilt es sich in zwei gegenläufige Längswirbel, wie dies in Fig. 2 durch Pfeile angedeutet ist. Diese Art der Strömungsführung bewirkt eine sehr intensive Durchmischung und Verwirbelung, woraus eine sehr gleichmäßige und dementsprechend schadstoffarme Nachverbrennung resultiert.

Die Ausführungsform nach Fig. 3 unterscheidet sich von der nach Fig. 2 dadurch, daß die Brennkammer 4 im wesentlichen elliptisch ausgebildet ist, abgesehen von der axialen Innenrippe 9 und abgesehen davon, daß die Ränder 10 der schlitzförmigen Abgasführung 5 gerundet nach innen eingezogen sind. Die gegenläufigen Längswirbel werden also im oberen Bereich stärker in Richtung auf das Zentrum der Brennkammer gelenkt, wo es zu einer besonders intensiven Durchmischung kommt.

Gemeinsam ist den Ausführungen nach den Fig. 2 und 3, daß sich die axialen Innenrippen 9 über die gesamte Länge der Brennkammer erstrecken.

Dies ist bei der Ausführungsform nach Fig. 4 nicht der Fall. Vielmehr ist hier die Brennkammer 4 lediglich in demjenigen Bereich elliptisch ausgebildet, der der Rauchgasführung 5 zugeordnet ist. An diesen Bereich schließen sich stromab zwei zylindrische Bereiche 11 an, die den wirbelnden Rauchgasstrom in zwei Teilströme unterteilen. Letztere verlaufen parallel zueinander beidseitig zu der von der axialen Innenrippe 9 definierten Ebene.

Bei allen Ausführungsbeispielen ist die Brennkammer 4 zentral unterhalb des Füllraums 1 angeordnet, da dies zu einer günstigen schmalen Bauform und zu einer gleichmäßigen Gasabsaugung aus dem Füllraum führt.

Hingegen sind durchaus Abwandlungsmöglichkeiten gegeben. So kann die Brennkammer auch seitlich zum Füllraum liegen. Ferner besteht die Möglichkeit, den Querschnitt der Brennkamer über deren Länge zu verändern und auch die Achse der Brennkammer gegenüber der Horizontalen begrenzt zu neigen. Außerdem kommen abweichende Querschnittsformen der Brennkammer in Frage, beispielsweise vieleckige Polygone, wenn sich auch insbesondere die Kreisform besonders bewährt hat.

## Patentansprüche

1. Verfahren zum Betreiben eines Heizkessels, wobei
- feste Brennstoffe unter Zugabe von Primärluft pyrolysiert werden,
- die entstehenden Rauchgase durch Zugabe von Sekundärluft und unter Verwirbelung durch eine langgestreckte, im wesentlichen horizontale Brennkammer hindurchgesaugt werden,
- die Sekundärluft den Rauchgasen vor Eintritt in die Brennkammer zugegeben wird und
- in der Brennkammer zwei gegenläufige, im wesentlichen parallelachsige Längswirbel erzeugt werden,
**dadurch gekennzeichnet**,
- daß die Längswirbelerzeugung durch eine axiale Längsrippe gefördert wird, die auf der Innenseite der Brennkammer dem Rauchgaseintritt gegenüberliegend angeordnet ist, und
- daß die Rauchgase an einem Ende der Brennkammer eingeführt und am anderen Ende abgesaugt werden, so daß eine vollständige axiale Durchströmung der Brennkammer erfolgt.

2. Verfahren nach Anspruch 1, dadurch gekennzeichnet, daß die Rauchgase nach ihrer Verwirbelung in zwei im wesentlichen axialen und parallelen Längsströmen durch zwei im wesentlichen zylindrische, stromab des Rauchgaseintritts angeordnete Bereiche hindurch aus der Brennkammer herausgesaugt werden.

3. Heizkessel zum Verbrennen von festen Brennstoffen, mit
- einem Füllraum (1) zum Pyrolysieren der Brennstoffe,
- einer im Füllraum mündenden Primärluftführung (3),
- einer langgestreckten Brennkammer (4) mit im wesentlichen horizontalen Achse,
- einer Rauchgasführung (5), die das untere Ende des Füllraums (1) mit der Brennkammer (4) verbindet,
- einem mit einem Ende der Brennkammer (4) in Verbindung stehenden Saugzuggebläse (7) und
- einer die Brennkammer (4) versorgenden Sekundärluftführung (6),
wobei die Sekundärluftführung (6) in der Rauchgasführung (5) und diese radial in der Brennkammer (4) mündet,
**dadurch gekennzeichnet**,
- daß die Brennkammer (4) eine der Rauchgasführung (5) gegenüberliegende axiale Innenrippe (9) aufweist und
- daß die Rauchgasführung (5) an demjenigen Ende in die Brennkammer (4) mündet, welches dem mit dem Saugzuggebläse (7) in Verbindung stehenden Ende entgegengesetzt ist, so daß eine vollständige axiale Durchströmung der Brennkammer erfolgt.

4. Heizkessel nach Anspruch 3, dadurch gekennzeichnet, daß die axiale Innenrippe (9)einen scharfkantigen Rücken aufweist und gerundet in die Brennkammerwand übergeht.

5. Heizkessel nach Anspruch 3 oder 4, dadurch gekennzeichnet, daß die Rauchgasführung (5) als Axialschlitz in der Brennkammer (4) mündet.

6. Heizkessel nach Anspruch 5, dadurch gekennzeichnet, daß die Sekundärluftführung (6) mindestens zu einer Seite des Axialschlitzes im wesentlichen parallel zu diesem verläuft und durch mindestens eine Schlitzdüse (8) mit ihm verbunden ist.

7. Heizkessel nach Anspruch 5 oder 6, dadurch gekennzeichnet, daß die Schlitzdüse (8) in Strömungsrichtung der Rauchgase geneigt ist.

8. Heizkessel nach einem der Ansprüche 5 bis 7, dadurch gekennzeichnet, daß die Ränder (10) des Axialschlitzes gerundet nach innen eingezogen sind.

9. Heizkessel nach einem der Ansprüche 3 bis 8, dadurch gekennzeichnet, daß der Querschnitt der Brennkammer (4) mindestens im Bereich der Rauchgasführung (5) im wesentlichen kreisförmig oder elliptisch ausgebildet ist.

10. Heizkessel nach einem der Ansprüche 3 bis 9, dadurch gekennzeichnet, daß sich die axiale Innenrippe (9) im wesentlichen über die gesamte Länge der Brennkammer (4) erstreckt.

## Claims

1. Method of operating a heating boiler in which
solid fuel is pyrolised with the addition of primary air,
the resulting exhaust gases are drawn, whilst swirling, through an elongate, substantially horizontal combustion chamber by the addition of secondary air, the secondary air is added to the exhaust gases before entry into the combustion chamber and
two longitudinal swirls of opposite sense and with substantially parallel axes are produced in the combustion chamber,
characterised in that the production of the longitudinal swirls is promoted by an axial, longitudinal rib, which is disposed on the internal surface of the combustion chamber opposite to the exhaust gas inlet, and
that the exhaust gases are introduced at one end of the combustion chamber and are exhausted at the other end so that they flow axially through the entire combustion chamber.

2. Method as claimed in claim 1, characterised in that after the exhaust gases have swirled in two substantially axial and parallel longitudinal flows through two substantially cylindrical regions disposed downstream of the exhaust gas inlet, they are exhausted from the combustion chamber.

3. Heating boiler for burning solid fuels including
a filling space (1) for pyrolising the fuels,
a primary air line (3) discharging into the filling space,
an elongate combustion chamber (4) with a substantially horizontal axis,
an exhaust gas line (5), which connects the lower end of the filling space (1) with the combustion chamber (4),
a suction fan (7) communicating with one end of the combustion chamber (4) and
a secondary air line (6) supplying the combustion chamber (4),
whereby the secondary air line (6) discharges into the exhaust gas line (5) and the latter discharges radially into the combustion chamber (4),
characterised in that the combustion chamber (4) has an axial internal rib (9) opposite to the exhaust gas line (5) and
that the exhaust gas line (5) discharges into the combustion chamber (4) at that end which is opposed to the end connected to the suction fan (7), so that there is an axial flow through the entire combustion chamber.

4. Heating boiler as claimed in claim 3, characterised in that the axial internal rib (9) has a sharp edged ridge and merges into the combustion chamber wall in a radiussed fashion.

5. Heating boiler as claimed in claim 3 or 4, characterised in that the exhaust gas line (5) discharges into the combustion chamber (4) in the form of an axial slot.

6. Heating boiler as claimed in claim 5, characterised in that the secondary air line (6) extends on at least one side of the axial slot and substantially parallel to it and is connected with it by means of at least one nozzle slot (8).

7. Heating boiler as claimed in claim 5 or 6, characterised in that the nozzle slot (8) is inclined in the flow direction of the exhaust gases.

8. Heating boiler as claimed in one of claims 5 to 7, characterised in that the edges (10) of the axial slot are rounded and set back inwardly.

9. Heating boiler as claimed in one of claims 3 to 8, characterised in that the cross-sectional area of the combustion chamber (4) is substantially circular or elliptical, at least in the vicinity of the exhaust gas line (5).

10. Heating boiler as claimed in one of claims 3 to 9, characterised in that the axial internal rib (9) extends substantially over the entire length of the combustion chamber (4).

## Revendications

1. Procédé d'exploitation d'une chaudière de chauffage dans lequel
- des combustibles solides sont pyrolysés avec addition d'air primaire,
- les fumées produites sont, par addition d'air secondaire et avec production de tourbillons, aspirées à travers une chambre de combustion allongée sensiblement horizontale,
- l'air secondaire est ajouté aux fumées avant leur entrée dans la chambre de combustion et
- dans la chambre de combustion sont produits deux tourbillons longitudinaux de sens contraire à axes sensiblement parallèles,
caractérisé par le fait
- que la production des tourbillons longitudinaux est favorisée par une nervure longitudinale axiale située sur le côté intérieur de la chambre de combustion en face de l'entrée des fumées, et
- que les fumées sont introduites à une extrémité de la chambre de combustion et aspirées à l'autre extrémité, de sorte qu'a lieu une traversée axiale complète de la chambre de combustion.

2. Procédé selon la revendication 1, caractérisé par le fait que les fumées, après leur mise en tourbillons, sont aspirées hors de la chambre de combustion en deux courants longitudinaux sensiblement axiaux et parallèles à travers deux zones sensiblement cylindriques situées en aval de l'entrée des fumées.

3. Chaudière de chauffage pour la combustion de combustibles solides, comportant
- un espace de remplissage (1) pour la pyrolyse des combustibles,
- un conduit d'air primaire (3) débouchant dans cet espace de remplissage,
- une chambre de combustion allongée (4) à axe sensiblement horizontal,
- un conduit de fumées (5) qui relie l'extrémité inférieure de l'espace de remplissage (1) à la chambre de combustion (4),
- un ventilateur de tirage par aspiration (7) en liaison avec une extrémité de la chambre de combustion (4) et
- un conduit d'air secondaire (6) qui alimente la chambre de combustion (4),
le conduit d'air secondaire (6) débouchant dans le conduit de fumées (5) et
celui-ci débouchant radialement dans la chambre de combustion (4),
caractérisée par le fait
- que la chambre de combustion (4) présente une nervure intérieure axiale (9) située en face du conduit de fumées (5) et
- que le conduit de fumées (5) débouche dans la chambre de combustion (4) à l'extrémité opposée à l'extrémité qui est en liaison avec le ventilateur de tirage par aspiration (7), de sorte qu'a lieu une traversée axiale complète de la chambre de combustion.

4. Chaudière de chauffage selon la revendication 3, caractérisée par le fait que la nervure intérieure axiale (9) présente un dos à arête vive et se raccorde par un arrondi à la paroi de la chambre de combustion.

5. Chaudière de chauffage selon l'une des revendications 3 et 4, caractérisée par le fait que le conduit de fumées (5) débouche sous forme de fente axiale dans la chambre de combustion (4).

6. Chaudière de chauffage selon la revendication 5, caractérisée par le fait que le conduit d'air secondaire (6) s'étend au moins sur un côté de la fente axiale sensiblement parallèlement à celle-ci et est relié à celle-ci par au moins une buse à fente (8).

7. Chaudière de chauffage selon l'une des revendications 5 et 6, caractérisée par le fait que la buse à fente (8) est inclinée dans la direction d'écoulement des fumées.

8. Chaudière de chauffage selon l'une des revendications 5 à 7, caractérisée par le fait que les bords (10) de la fente axiale sont rentrés vers l'intérieur de manière arrondie.

9. Chaudière de chauffage selon l'une des revendications 3 à 8, caractérisée par le fait que la section de la chambre de combustion (4) est, au moins dans la zone du conduit de fumées (5), sensiblement circulaire ou elliptique.

10. Chaudière de chauffage selon l'une des revendications 3 à 9, caractérisée par le fait que la nervure intérieure axiale (9) s'étend sensiblement sur toute la longueur de la chambre de combustion (4).
